# EUROPÄISCHE PATENTSCHRIFT

(11) **EP 0 023 547 B1**
(45) Veröffentlichungstag und Bekanntmachung des Hinweises auf die Patenterteilung: **27.07.1983**
(21) Anmeldenummer: 80103260.8
(22) Anmeldetag: 12.06.1980
(51) Int. Cl.: B24B 9/00, B24B 49/00

(54) **Schleifmaschine zum Abschleifen des Grates von Rohlingen**
Grinding machine for grinding off flash from castings
Machine à meuler pour ébarber des pièces brutes

(30) Priorität: 26.07.1979 DE 2930309
(43) Veröffentlichungstag der Anmeldung: 11.02.1981
(73) Patentinhaber: M.A.N.-ROLAND Druckmaschinen Aktiengesellschaft, 63012 Offenbach (DE); Eduard Bautz GmbH, D-6108 Weiterstadt (DE)
(72) Erfinder: Feldt, Wolfgang, Ing. grad., D-6466 Gründau 2 (DE); Bautz, Walter, Dipl.-Ing., D-6100 Darmstadt (DE)

## Beschreibung

Die Erfindung bezieht sich auf eine Schleifmaschine zum Abschleifen des Grates von Rohlingen mit einer ersten Vorschubeinrichtung für einen Vorschub Vᵢ zwischen Rohling und Schleifscheibe senkrecht zur Graterstreckung und einer zweiten Vorschubeinrichtung für einen Vorschub V₂ in Richtung der Graterstreckung und einer Einrichtung zur Feststellung der Kontur des gratbehafteten Werkstücks.

Eine Schleifmaschine dieser Gattung ist durch die DE-A1-2824266 bekannt. Bei der bekannten Schleifmaschine wird aber zur Feststellung der Kontur des gratbehafteten Werkstücks die auf die Schleifscheibe aufgebrachte Radialkraft (Normalkraft) gemessen. Das Verfahren wird deshalb durch auftretende Unwuchtkräfte gestört.

Ebenfalls wird bei einer Vorrichtung entsprechend DE-A2-2443829 der Kraftanstieg in radialer Richtung an einer Stelle des Rohlings erfaßt, wenn die Schleifscheibe nach Abschleifen des Grates voll die Außenfläche des Werkstücks berührt. Bei einem ungleichmäßigen Grat stimmt somit diese Einstellung nur für örtlich begrenzte Bereiche. Der Kraftanstieg wird auch nur dazu benutzt, die vorgewählte Anpreßkraft konstant zu halten. Insoweit ist eine Messung der am Werkzeug auftretenden Kräfte und eine Erkennung der Sollkontur nicht gegeben.

Nachteilig bei einer derartig geregelten Schleifmaschine ist, daß keine Möglichkeit besteht, die tatsächliche Kontur des Werkstücks zu erkennen. Demzufolge ist es auch nicht möglich, einerseits den Grat vollkommen zu entfernen ohne andererseits in das Werkstück selbst einzuschleifen. Wenn überhaupt, kann diese Regelung nur bei konstanten Gratstärken erfolgreich sein, nachdem die ungefähr notwendige Kraft zum jeweiligen Abschleifen des Grates jeweils vorher eingestellt worden ist. Der z. B. beim Gießen entstandene Gußgrat muß aber in jedem Falle so weit abgeschliffen werden, daß er zum einen den ästhetischen Anforderungen genügt und zum anderen ein möglichst geringes Aufmaß für die nachfolgenden Fertigungsoperationen aufweist.

Einer weitergehenden Automatisierung des Gußputzschleifens stand bisher eine erhebliche Schwierigkeit entgegen: Formgleiche Gußteile einer Serie unterscheiden sich - bedingt durch z. B. unterschiedliche Schwindmaße beim Abkühlprozeß oder durch Kernversatz - in ihren Längenabmessungen in nicht unerheblichen Abweichungen von den Sollmaßen. Hierdurch ist es nur mit Einschränkungen möglich, eine Sollmaßkontur des Werkstückes entlang dem zu entfernenden Gußgrat einmalig, z. B. in einer numerisch gesteuerten Gußputzschleifmaschine mit reiner Konturfixierung, festzulegen oder zu programmieren. Ein Gußstück, das größere Abmessungen als das in der Steuerung festgelegte Konturprogramm hätte, würde nicht nur vom Gußgrat befreit, sondern darüber hinaus durch zu viel Wegnahme von Material beschädigt werden. Ein in seiner Istkontur gegenüber der festgelegten Sollkontur zu kleines Werkstück erhält nur eine ungenügende Abnahme des Gußgrates.

Ein direktes Messen der Werkstückfertigkontur, z. B. mittels eines Tasters oder eines berührungslosen Sensors mit anschließendem Abschleifen des aus dem Meßvorgang ermittelten Gußgrates, stößt auf erhebliche Schwierigkeiten in der Theorie und in der praktischen Ausführung.

Der Erfindung liegt deshalb die Aufgabe zugrunde, eine Schleifmaschine zum Abarbeiten eines Gußgrates bis auf die Kontur des jeweiligen Werkstückes zu schaffen, bei der Schwingungen, die durch Radialkräfte, hervorgerufen durch Unwuchten, erzeugt werden, den Meßvorgang nicht stören können.

Die Aufgabe wird durch die im Kennzeichen des Anspruchs 1 aufgeführten Merkmale gelöst.

Die Erfindung geht davon aus, daß die an der Schleifscheibe auftretende Umfangskraft näherungsweise proportional der Scheibeneingriffslänge und der Vorschubgeschwindigkeit, bzw. die Scheibeneingriffslänge proportional dem Differentialquotienten der Umfangskraft nach der Vorschubgeschwindigkeit ist.

Beim Eintritt der Schleifscheibe in die Werkstückkontur vergrößert bei entsprechend dimensionierter Scheibe die Scheibeneingriffslänge sich sprunghaft und damit der Differentialquotient . Durch entsprechende Messung und Aufbereitung der Meßwerte kann das Erreichen der Werkstückkontur eindeutig festgestellt werden. Damit ist ein indirektes mit dem Schleifvorgang gekoppeltes Meßverfahren gegeben, das durch eindeutige Merkmale den Unterschied zwischen dem Gußgrat und der Fertigkontur des Werkstückes erkennt und als Folge hiervon die Schleifabnahme durch die Schleifscheibe entsprechend ausregelt. Dieser Schleifprozeß ist also unabhängig von der jeweiligen Größe des Gußgrates und der Soll-/Istwertabweichung des Werkstückes von seiner in der Zeichnung festgelegten Kontur durchzuführen. Nachdem für die Regelung keine radial zur Schleifscheibe wirkenden Kräfte verwendet werden, können sich Unwuchten der Scheibe an dem Regelvorgang nicht auswirken.

In einer besonders vorteilhaften und wirtschaftlich günstigen Ausgestaltung der Erfindung wird die mit konstant vorgegebener Vorschubgeschwindigkeit V₁ und bei vorgegebener Abtastzeit dt auftretende Veränderung der Schleifscheibenumfangskraft dPu, bzw. des auftretenden Drehmoments ΔM, bzw. der benötigten Leistung Δ N durch entsprechende Einrichtungen erfaßt und werden durch entsprechende Schaltungen die Differentialquotienten , ^{ΔM} . ^{ΔN} abgeleitet. At At

Bei Konstanthaltung der Geschwindigkeit des Vorschubs Vᵢ ist es jeweils nur noch notwendig, die Umfangskraft, bzw. das Drehmoment, bzw. die aufgebrachte Leistung bzw. die jeweilige Änderung dieser Werte in einer Zeitspanne zu ermitteln. Damit vereinfacht sich der Meß- und Regelaufwand erheblich. Aus folgenden Gründen ist die Verwendung der Änderung der erfaßten Meßwerte besonders vorteilhaft. Beim Abarbeiten eines Gußgrates wird beispielsweise der Absolutwert des Drehmoments sich in gewissem Umfang ändern, d. h. er wird im allgemeinen allmählich ansteigen. Dies hängt aber von der Größe und Geometrie des abzuarbeitenden Grates ab. Beim Eintritt der Schleifscheibe in der Werkstückkontur tritt aber eine sehr große Änderung des aufzubringenden Drehmoments auf, mit weiter in das Werkstück eindringender Schleifscheibe bleibt dann die Änderung bzw. der Anstieg des Drehmomentes unabhängig von der Geometrie des Gußgrates konstant. Der beim Eintritt in das Werkstück auftretende Knick in der Kennlinie ist ein eindeutiges Unterscheidungsmerkmal zwischen Gußgratpartie und Werkstückfertigkontur. Dieser Knick tritt bei Gußgraten geringerer Größe frühzeitig auf - im Grenzfall bei nicht vorhandenem Grat ist der kennzeichende hohe Anstieg der gemessenen Umfangskraft, bzw. des Drehmomentes im Moment des Kontaktes Scheibe/ Werkstück vorhanden - es ist deshalb nicht erforderlich, die Schleifscheibe so weit eindringen zu lassen, bis die gemessene Umfangskraft, bzw. das gemessene Drehmoment absolut gesehen einen bestimmten Schwellwert erreicht.

In vorteilhafter Weise ist die Geschwindigkeit des Vorschubs V₂ in Richtung der Graterstrekkung entsprechend der Werkstückkontur an der Stelle des Schleifscheibeneingriffs mit Hilfe einer rechner-gesteuerten Regeleinrichtung derart regelbar, daß dieser Vorschub V₂ gemeinsam mit dem über eine bestimmte Zeitspanne gebildeten Integral der oszillierenden Einzelvorschübe Vᵢ eine optimale Tangentialgeschwindigkeit erbringt.

Zu unterscheiden ist hierbei zwischen dem momentanen Wert Vᵢ, nachfolgend auch V₁ max. genannt, und dem sich tatsächlich über eine Zeitspanne gesehen ergebenden integralen Wert von V₁, der kleiner deshalb ist, weil der Vorschub V₁ bei Erreichen des Schwellwertes zeitweise gestoppt und umgekehrt wird. Im Grenzfall wird dieser integrale Wert gleich Null.

In Ausgestaltung der Erfindung kann der Schleifbockschlitten eine oder mehrere angetriebene Schleifscheiben aufnehmen, um so die Art der Schleifscheibe der Form und Größe des Grates und der Kontur des Werkstückes anpassen zu können. Eine besondere feinfühlige Regelung der Schleifarbeit ist möglich, wenn eine der Schleifscheiben vom Antrieb entkuppelbar ist und damit die den Regelvorgang belastende träge Masse noch weiter reduziert werden kann.

In einer besonders zweckmäßigen Ausgestaltung der Erfindung ist der erste Vorschub Vᵢ auf den Schleifbockschlitten, alle übrigen Vorschub-und Verstelleinrichtungen dem Werkstückspannaggregat zugeordnet. Die Vorschub- und Verstellbewegung des Werkstückes sind je nach Werkstück programmierbar. Damit ist es möglich, die Halterung und Aufspannung der Werkstücke ausreichend robust zu dimensionieren. Der Schleifbockschlitten dagegen kann leicht gebaut werden, so daß unter Ausschaltung von die Regelung ungünstig beeinflussender träger Massen die Schleifscheibe feinfühlig arbeiten kann.

Eine betriebssichere Anordnung wird dadurch erreicht, daß die Vorschubbewegungen des Werkstücks als Dreh- und oder Schwenkbewegungen ausgeführt sind. Die bei Geradführungen notwendigen, gegen Schmutz empfindlichen Bahnen sind damitvermieden.

Ein Ausführungsbeispiel der Erfindung wird anhand nachfolgender, schematischer Zeichnung noch eingehender beschrieben.

Es zeigt:
Fig. 1 eine Schleifmaschine in Ansicht, teilweise geschnitten,
Fig. 2 einen Ausschnitt längs der Linie II―II in Fig. 1,
Fig. 3a, b, c, d die zeichnerische Darstellung zweier Verfahren der Erkennung der Werkstückkontur,
Fig. 4 ein detailliertes Regel- und Steuerungsblockschaltbild.

Die Schleifscheibe 1 ist auf einem Schleifbockschlitten 2 angeordnet und wird durch den Motor M_{S} angetrieben. Der Vorschub V₁ in x-Richtung erfolgt durch den Motor Mₓ. Die Übertragung erfolgt durch einen Zahnriementrieb 3, durch den eine axial unbewegliche Mutter 4 gedreht und damit die am Schleifbockschlitten 2 befestigte Spindel 5 axial verschoben wird. Dazu ist der Schleifbockschlitten 2 in an den Schleifmaschinenständer 6 befestigten Lagerböcken 7, 8 gelagert. Die an der Schleifscheibe 1 aufzubringende Umfangskraft Pu, bzw. das Drehmoment M, bzw. die Leistung N wird durch Meßeinrichtungen 9 gemessen. Hier werden beispielsweise die vom E-Motor Mₛ aufgenommene elektrische Spannung sowie der elektrische Strom gemessen. Die Geschwindigkeit des Vorschubs V₁ in x-Richtung wird anhand eines am Motor Mₓ vorgesehenen Tachogenerators 10 ermittelt und in Verbindung mit einem Regler 10a auf konstante Größe gebracht. Dem Regler 10a ist ein Sollwertgeber 10b für V₁=Konst. vorgeschaltet. Durch die gestrichelt gezeigte Verbindung ist angezeigt, daß alternativ die Meßwerte von Vᵢ der Schaltung 11 zuführbar sind. In elektronischen Schaltungen 11 werden aus diesen Meßwerten die für die Regelung benutzten Quotienten usf. gebildet und in eine Vergleicherschaltung 12 gegeben, in der diese in bekannter Weise mit einem vorgegebenen Schwellwert 13 verglichen werden. Bei Erreichen oder Überschreiten des Schwellwertes 13 wird der Motor Mₓ ab- oder umgeschaltet, so daß der Vorschub Vi in x-Richtung unterbrochen ist. Die Beschreibung des 2-Punkte-Regelvorgangs wird nachfolgend noch genauer zu Fig. 4 erläutert.

Das Werkstück 14 mit dem abzuschleifenden Gußgrat 15 ist zwischen einem Dorn 16 und einem hydraulischen Spannelement 17 eingespannt und durch einen Motor M_{w} über ein Riemengetriebe 18 in Umdrehung versetzt. Der Vorschub V₂ erfolgt demzufolge in w-Richtung. Das Werkstück 14 ist in einem Rahmen 19 gehalten, der um einen Bolzen 20 in z-Richtung verschwenkbar ist. Diese Verschwenkung erfolgt durch einen weiteren Motor M_{z} über einen Zahnriementrieb 21 und eine Spindel 22. Der Rahmen 19 ist weiterhin in y-Richtung verdrehbar durch einen Motor My. Dieser ist an einem Rotationskörper 23 angeflanscht, der in Wälzlagern 24 gelagert ist. Die Getriebeabtriebswelle 25 ist dabei mit dem Gehäuse des Werkstückspannungsaggregats 26 fest verbunden. Der Bolzen 20 ist an einem Halter 27 angeordnet, der mit dem Rotationskörper 23 fest verbunden ist.

In dem Ausschnitt in Fig. 2 ist schematisch die Möglichkeit der Entkupplung der Schleifscheibe 1 vom Antrieb 1 durch den Motor Mₛ aufgezeigt. Dazu sind die Wellen 1b und die Muffe 1c ― dieser wird der Antrieb zugeleitet - durch Betätigung einer Scheibenkupplung 1d voneinander trennbar und nur noch die kleinere Schleifscheibe 1e wird angetrieben.

In Fig. 3a bis 3d ist der Zusammenhang der Schleifscheibenbewegung mit den jeweils erfaßbaren Meßwerten aufgezeigt. Bei erstem Berühren des Gußgrates schaltet der Eilgang Ei ab und die konstante Vorschubgeschwindigkeit V₁ an. Laut Fig. 3b erreicht die Schleifscheibenumfangskraft ein Pu max., bevor der Vorschub umgeschaltet wird. In Fig. 3c dagegen wird die Änderung der Umfangskraft mit der Eindringtiefe Δx ― d. h. bei konstanter Vorschubgeschwindigkeit V₁ im Zeitintervall Δt ― ermittelt, weswegen schon vor Erreichen von Pu max. die Schleifscheibe 1 gestoppt werden kann. In Fig. 3d ist zur Verdeutlichung des Sachverhalts die Größe der Änderung aufgetragen.

In der Beschreibung ist bisher Bezug genommen auf die Regelung einer Schleifmaschine. Es versteht sich aber, daß ähnliche Probleme auch bei Anwendung anderer Bearbeitungsarten, wie Drehen oder Sägen, wie aufgezeigt gelöst werden können.

In dem in Fig.4 schematisch dargestellten Blockschaltbild der Schleifmaschinensteuerung-und -Regelung wird die Umfangskraft Pu indirekt über eine sehr empfindlich registrierende Messung der vom Hauptmotor Mₛ aufgenommenen Leistung N ermittelt. Die Leistung ist jeweils proportional dem Differenzwinkel ϕ zwischen der Sollphase und der nacheilenden Istphase der Rotorachse am Wechselstrom-Hauptmotor M_{S}. Den Differenzwinkel ϕ ermittelt man aus dem Vektorprodukt der Eingangswechselspannung U_{Ms} des dem Motor Mₛ vorgeschalteten Frequenzwandlers mit dem Motoreingangswechselstrom I_{Ms}.

Die anschließende Differentialquotientenbildung bzw. wird entweder über ein elektrisches RC-Differenzierglied oder über die Differenzbildung der Leistungswerte zu Anfang und zu Ende einer Abtastzeit erreicht.

Durch eine ständige Messung dieser Differentialquotienten und dem Vergleich mit den jeweils gültigen Schwellwerten können die folgenden Übergänge von einer Betriebsart zur nächsten bestimmt werden:
1. Durch das sensorische Erkennen der Berührung der Schleifscheibe mit dem Werkstückgrat durch die Ermittlung von wird der Eilgang-Vorlauf abgebremst und die Steuerung auf eine Zweipunkt-Konturregelung zwischen Schleifscheibe und Werkstück umgeschaltet.
2. Beim Erreichen eines voreingestellten Maxi- malgradienten wird die Grenze zwischen Werkstück-Fertigkontur und Grat erkannt und der Vorwärtsvorschub in einen Rückwärtsvorschub umgeschaltet.
3. Beim anschließenden Unterschreiten eines Minimalschwellwertes wirdder er- neute Befehl zum Umschalten auf einen Vorwärtskonstantvorschub gegeben. (Dieser Schwellwert kann auch lediglich durch ein Zeitglied ausgelöst werden, das nach dem Erreichen des Maximalschwellwertes in Funktion gesetzt wird.)

Dem Konturregelkreis unterlagert ist der Geschwindigkeitsregelkreis des Schleifschlittenvorschubantriebes, der zum einen aus einem sehr massenträgheitsarmen Gleichstrom-Permanentmagnet-Korbankermotor mit aufgesetztem Tachogenerator, zum anderen aus einem vorgeschalteten Vier-Quadranten-Transistorregler besteht.

## Patentansprüche

1. Schleifmaschine zum Abschleifen des Grates (15) von Rohlingen (14) mit einer ersten Vorschubeinrichtung (Mₓ, 3, 4, 5) für einen Vorschub V₁ zwischen Rohling (14) und Schleifscheibe (1) senkrecht zur Graterstreckung und einer zweiten Vorschubeinrichtung (M_{w}, 18, 16) für einen Vorschub V₂ in Richtung der Graterstreckung und einer Einrichtung zur Feststellung der Kontur des gratbehafteten Werkstücks, dadurch gekennzeichnet, daß eine Vorrichtung (9) zum Messen der Scheibenumfangskraft Pu bzw. der Änderung der Scheibenumfangskraft Pu pro Wegeinheit oder der Änderung der Scheibenumfangskraft Pu pro Zeiteinheit bei konstanter Vorschubgeschwindigkeit Vi, eine Vorrichtung (10) zum Messen der Vorschubgeschwindigkeit V₁ und eine Umschaltvorrichtung (12) für den Vorschub Vᵢ vorgesehen sind, wobei eine Schaltung (12) angeordnet ist, die einen Vergleich der Größe der Umfangskraft Pu bzw. deren Änderung mit einem Schwellwert ΔPu max. bzw. dP_{U2} ermöglicht, und daß bei Erreichen des Schwellwerts die Umschaltvorrichtung (12) für den Vorschub V₁ in Betrieb gesetzt wird.

2. Schleifmaschine nach Anspruch 1, dadurch gekennzeichnet, daß der Schleifbockschlitten (2) eine oder mehrere angetriebene Schleifscheiben (1, 1c) aufnehmen kann, die während der Bearbeitung des Grates (15) eines Werkstükkes (14) hintereinander für unterschiedliche Schleifaufgaben eingesetzt werden können.

3. Schleifmaschine nach Anspruch 2, dadurch gekennzeichnet, daß eine Kupplung (1d) vorgesehen ist, durch welche eine der Scheiben (1) vom gemeinsamen Antrieb (1a) entkuppelbar ist.

4. Schleifmaschine nach Anspruch 1 bis 3, dadurch gekennzeichnet, daß der erste Vorschub V₁ auf den Schleifbockschlitten (2) der Schleifmaschine aufbringbar ist und die übrigen Vorschub- und Verstelleinrichtungen (M_{w}, M_{z}, My) dem Werkstückspannaggregat (26) zugeordnet sind.

5. Schleifmaschine nach Anspruch 4, dadurch gekennzeichnet, daß die Vorschubbewegungen des Werkstücks (14) als Dreh- und/oder Schwenkbewegungen ausgeführt sind.

6. Schleifmaschine nach einem der Ansprüche 1 bis 5, dadurch gekennzeichnet, daß bei Verwendung der gemessenen Leistung bzw. Änderung der gemessenen Leistung für die Regelung des Vorschubs Vᵢ die Umfangsgeschwindigkeit der Schleifscheibe (1) durch eine geeignete Einrichtung konstant gehalten ist.

## Claims

1. Grinding machine for removal of the burr (15) from blanks(14), with a first feeding unit (Mₓ, 3,4,5) for a feed V₁ between the blanks (14) and grinding wheel (1) at right angles to the burr and a second feeding unit (M_{w}, 18,16) for a feed V₂ in the direction of the burr, and a device for detecting the burr on the workpiece in which a device (9) for measuring the circumferential force of the grinding wheel Pu or the change of the circumferential force of the grinding wheel Pu per traveling-unit or the change of the circumferential force of the grinding wheel Pu per unit of time with constant feed rate V₁, a device (10) for measuring the feed rate V₁ and a change-over device (12) have been provided, whereby a switch-over device (12) has been provided for the feed V₁, enabling a comparison of the magnitude of the circumferential force Pu or a change of the latter with a threshold value ΔPu max. or ΔPu₂, thus putting in operation the change-over device (12) for the feed V₁ after having obtained the threshold value.

2. Grinding machine according to claim 1 in which the grinding carriage (2) can take one or more driven grinding wheels (1, 1 c) which can be used one after the other for different grinding operations during machining of the burr (15) on a blank (14).

3. Grinding machine according to claim 2, in which a coupling (1d), which can disconnect one of the grinding wheels (1) from the common drive (1 a), is provided.

4. Grinding machine according to claims 1 to 3, in which the first feed V₁ can be mounted on the grinding carriage (2) of the grinding machine and the other feeds and adjusters (M_{w}, M_{z}, My) are assigned to the workpiece clamping unit (26).

5. Grinding machine according to claim 4, in which the feed movements of the blanks (14) are performed as rotary and/or swivelling movements.

6. Grinding machine according to one of claims 1 to 5, in which the circumferential speed of the grinding wheel (1) is kept constant by a suitable device when the measured power or change in the measured power is used for control of the feed V₁.

## Revendications

1. Machine à rectifier pour l'usinage des aspérites (15) des pièces brutes de fonderie (14) à l'aide d'un premier dispositif monté sur un patin coulissant (Mₓ, 3, 4, 5) réalisant un mouvement Vi entre la pièce brute (14) et la pièce à ébarber (1), mouvement perpendiculaire au profil des aspérités et un deuxième dispositif coulissant (M_{w} 18, 16) réalisant un mouvement V₂ dans le sens parallèle à l'étendue des aspérités complétés par un ensemble destiné à déterminer l'importance des aspérités à ébarber, caractérisés par le fait que un dispositif (9) de mesure de la force périphérique de freinage de la meule Pu pouvant éventuellement mesurer les variations de cette force de freinage Pu par unité de longueur du déplacement ou encore les variations de cette force de freinage Pu par unité de temps, là vitesse du déplacement longitudinal de la meule Vᵢ étant maintenue constante, un dispositif (10) mesurant la vitesse du déplacement longitudinal de la meule V₁ et un dispositif (12) de commutation du déplacement longitudinal Vᵢ sont prévus, à l'occasion de quoi une unité (11) est disposée pour réaliser une comparaison entre l'intensité de la force de freinage périphérique Pu - ou éventuellement la variation de cette force - et une valeur limite ΔPu max. ― éventuellementΔPu₂ ― et dans le cas où la valeur limite est atteinte le dispositif de commutation (12) pour le déplacement Vᵢ sera mis en service.

2. Machine à rectifier selon la revendication 1 caractérisée par le fait que le bloc support/glis- sières (2) peut porter une ou plusieurs meules (1, 1c) qui, pendant l'ébarnage des aspérités (15) d'une pièce (14), peuvent être mises en service l'une après l'autre pour diverses opérations de rectification.

3. Machine à rectifier selon la revendication 2, caractérisée par le fait qu'un couplage (1d) est prévu grâce auquel une des meules (1) peut être débrayée du moteur commun (1 a).

4. Machine à rectifier selon les revendications de 1à 3 caractérisée par le fait que le premier mouvement d'avance Vᵢ de la machine à rectifier est solidaire du bloc support/glissière (2) tandis que les autres dispositifs d'avance et de réglage (M_{w}, M_{z}, My) sont dépendants de l'ensemble (26) servant à la fixation de la pièce.

5. Machine à rectifier selon la revendication 4, caractérisée par le fait que les mouvements affectant la pièce (14) peuvent être exécutés en mouvements de rotation ou en mouvements d'oscillation.

6. Machine à rectifier selon les revendications de 1 à 5, caractérisée par le fait, que l'on utilise la mesure de la puissance - éventuellement les variations de cette puissance - pour la régulation du déplacement longitudinal V₁, la vitesse périphérique de la meule (1) maintenue constante grâce à un dispositif approprié.
